# FASCICULE DE BREVET EUROPEEN

(11) **EP 1 173 289 B1**
(45) Date de publication et mention de la délivrance du brevet: **09.07.2003**
(21) Numéro de dépôt: 00920839.8
(22) Date de dépôt: 19.04.2000
(51) Int. Cl.: B05B 11/00

(54) **DISTRIBUTEUR DE PRODUIT FLUIDE A POCHE SOUPLE**
SPENDER MIT EINEM FLEXIBLEN BEUTEL
PRODUCT DISPENSER WITH A FLEXIBLE POUCH

(30) Priorité: 23.04.1999 FR 9905888
(43) Date de publication de la demande: 23.01.2002
(73) Titulaire: Airlessystems, 27380 Charleval (FR)
(72) Inventeur: DECOTTIGNIES, Laurent, F-95000 Cergy (FR); GARCIA, Firmin, F-27100 Evreux (FR)
(74) Mandataire: CAPRI SARL
(86) Numéro de dépôt international: FR0001019
(87) Numéro de publication internationale: WO00064594

(56) Documents cités:
- EP-A- 0 447 687
- EP-A- 0 546 898
- FR-A- 2 726 810
- US-A- 5 257 865
- US-A- 5 337 921
- US-A- 5 337 923
- US-A- 5 474 212
- PATENT ABSTRACTS OF JAPAN vol. 1998, no. 01, 30 janvier 1998 (1998-01-30) & JP 09 225357 A (YOSHINO KOGYOSHO CO LTD), 2 septembre 1997 (1997-09-02)

## Description

La présente invention concerne un distributeur de produit fluide comprenant une poche souple contenant ledit produit fluide, un organe de distribution tel qu'une pompe pour prélever du produit fluide dans la poche souple et une coque avantageusement rigide dans laquelle la poche souple est installée. Ce genre de distributeur trouve une application privilégiée dans le domaine de la cosmétique pour la distribution de crèmes sensibles, notamment par exposition à l'atmosphère. En effet, l'utilisation d'une poche souple accompagnée d'une pompe sans reprise d'air permet de maintenir le produit fluide hors de contact de l'air ambiant et éviter ainsi toute oxydation ou détérioration.

Il existe déjà dans l'art antérieur de nombreux distributeurs de ce type utilisant une poche souple et une coque relativement rigide. Dans tous ces distributeurs, la poche souple est fixée soit sur la coque rigide, soit sur la pompe directement, soit encore sur un manchon réalisant la transition entre la poche et la pompe, le manchon étant souvent fixé sur la coque rigide. Dans ce dernier cas, où l'on utilise un manchon de transition, le manchon est fixé sur la coque rigide par encliquetage. Pour cela, la coque rigide définit une ouverture à travers laquelle on doit insérer la poche souple reliée au manchon. Toutefois, pour cette opération, il est nécessaire de plier la poche souple encore vide afin de pouvoir la passer par l'ouverture de la coque rigide. Le manchon peut ensuite être encliqueté sur l'ouverture de la coque rigide. Il suffit alors de remplir la poche souple de produit fluide et de monter la pompe sans reprise d'air sur le manchon de transition. Ceci constitue la technique la plus classique de l'art antérieur.

On connaît déjà de l'art antérieur des distributeurs de ce type dans lesquels la coque rigide est constituée de deux parties, mais dont la ligne de raccordement s'étend horizontalement lorsque l'on tient le distributeur debout. Un tel distributeur est par exemple décrit dans le document FR-2 081 244.

Le document EP-0 447 687 décrit un distributeur pourvu d'une coque en deux parties reliées ensemble par une articulation. En faisant passer la ligne de raccordement à travers l'ouverture de la coque, on peut ainsi disposer la poche souple à l'intérieur d'une des deux parties de coque et compléter la coque en la refermant avec l'autre partie. Les deux parties de coque maintiennent entre elles un support de poche sur lequel est soudé une poche. Une tête de distribution intégrant une pompe est montée sur les deux parties de coque à l'aide d'une bague à visser. Pour ce faire, les deux parties de coque forment ensemble une ouverture sous la forme d'un col fileté extérieurement. Le vissage de la bague sur ce col en deux parties a pour effet de maintenir les deux parties de coque ensemble. En même temps, le vissage de la bague a pour autre effet d'appuyer hermétiquement l'entrée de la pompe sur le support de poche. Par conséquent, le simple dévissage de la bague libère les deux parties de coques qui peuvent ensuite être ouvertes par pivotement pour en extraire la poche avec son support. Il est à noter que la bague n'est pas fixée au support de poche. Ceci s'explique par le fait qu'il s'agit là d'un distributeur rechargeable dans lequel la poche est destinée à être remplacée. La fixation de la tête sur la coque et sur le support de poche ne doit donc pas être définitive. C'est pourquoi la technique de fixation retenue est le vissage, qui est facilement réversible. Il en est de même dans le document US-5 474 212 dans lequel la tête de distribution est vissée sur le support de poche, les deux parties de coque articulées ne coopérant pas avec la bague de fixation de sorte qu'elles peuvent être ouvertes à tout moment.

Ces distributeurs rechargeables, que l'on utilise pour les produits ménagers, n'offrent pas une grande sécurité de premier usage du fait qu'il est très facile d'en extraire la poche souple contenant le produit.

Le but de la présente invention est de réaliser un distributeur non rechargeable à poche souple dont le montage de la bague de fixation est définitif.

Pour ce faire, la présente invention propose un distributeur de produit fluide comprenant :
- une poche souple contenant ledit produit fluide et pourvue d'une ouverture,
- un organe de distribution, tel qu'une pompe pour prélever du produit contenu dans la poche souple à travers ladite ouverture,
- une coque entourant ladite poche et pourvue d'une ouverture coïncidant avec celle de la poche souple, ladite coque étant réalisée en deux parties raccordées l'une à l'autre le long d'une ligne de raccordement passant à travers l'ouverture de ladite coque de sorte que chaque partie de coque forme une partie de l'ouverture de la coque,
- un support de poche auquel l'ouverture de la poche souple est fixée, ledit support étant maintenu en position entre les deux parties de coque au niveau de l'ouverture de la coque,
- une bague de fixation de l'organe de distribution,
la bague de fixation comprenant :
- une couronne de fixation encliquetée sur le support de poche, et
- une couronne de maintien engagée sur l'ouverture de la coque pour maintenir les deux parties de coque ensemble.

En encliquetant la bague sur le support de poche et en verrouillant simultanément les deux parties de coque ensemble, il est impossible d'ouvrir ensuite la coque pour en extraire la poche souple. Le distributeur est indivisible puisque indémontable. L'encliquetage est une fixation définitive à l'inverse du vissage : ils ne sont donc pas équivalents dans ce cas d'application.

Avantageusement, les deux parties de coque comprennent des moyens d'assemblage situés du côté opposé à l'ouverture. De préférence, les moyens d'assemblage comprennent deux systèmes d'encliquetage du type mâle-femelle, chaque partie de coque formant un connecteur mâle et un connecteur femelle destinés à coopérer respectivement avec un connecteur femelle et un connecteur mâle formés par l'autre partie de coque. Avantageusement, les deux parties forment deux demi-coques identiques.

En outre, pour faciliter l'assemblage des deux parties de coque, les parties de coque comprennent au niveau de leur ligne de raccordement des moyens d'alignement et de centrage pour assurer un raccordement parfaitement aligné des deux parties de coque.

Selon une forme de réalisation originale, au moins une partie de la coque est formée avec une fenêtre au travers de laquelle la poche souple est visible. Lorsque les deux parties de coque sont percées d'une fenêtre, la coque se présente sous la forme d'un cadre entourant la poche souple.

L'invention sera maintenant plus amplement décrite en référence aux dessins joints donnant à titre d'exemple non limitatif un mode de réalisation de la présente invention.

Sur les dessins :
- la figure 1 est une vue en perspective éclatée d'un distributeur de produit fluide selon l'invention, la poche souple n'étant pas représentée pour une question de clarté,
- la figure 2 est une vue en perspective au cours de l'opération de montage du distributeur de la figure 1,
- la figure 3 est une vue en perspective du distributeur de produit fluide des figures 1 et 2 à l'état monté,
- la figure 4 est une vue en coupe transversale verticale à travers le distributeur de produit fluide des figures 1 à 3,
- la figure 5 est une vue agrandie d'un détail de la figure 4, et
- la figure 6 est une vue en perspective éclatée d'un distributeur de produit fluide selon un second mode de réalisation.

Un distributeur de produit fluide selon l'invention comprend trois éléments constitutifs essentiels, à savoir une poche souple 3 (fig. 4) contenant du produit fluide, une pompe sans reprise d'air 5 coiffée d'un bouton-poussoir 51, une coque 1 entourant la poche souple 3, et une bague de fixation 4 servant à fixer la pompe sur la poche.

La conception particulière de la pompe 5 n'est pas essentielle pour la présente invention : il est toutefois préférable et même pratiquement nécessaire qu'elle soit du type sans reprise d'air (airless) pour pouvoir bénéficier des propriétés élastiques de la poche souple 3 qui permet une réduction de sa contenance à mesure que du produit est distribué, évitant ainsi au produit contenu à l'intérieur de venir en contact avec l'air ambiant. La structure interne de la pompe ne sera donc pas décrite.

La poche souple 3 est de préférence réalisée à partir de deux feuilles laminées soudées ensemble de manière étanche excepté au niveau d'une ouverture 31 destinée à être fixée avantageusement par thermosoudage soit directement sur le corps de la pompe 5 soit sur un support de poche 2 comme cela est représenté sur les figures. La structure détaillée du support et sa fonction seront données ci-après.

La coque 1 est selon l'invention réalisée en deux parties 11 et 12 qui une fois assemblées partagent une ligne de raccordement qui s'étend dans un plan vertical lorsque l'on tient le distributeur debout. La coque 1 qui peut être sensiblement rigide présente à son extrémité supérieure une ouverture 13 à travers laquelle la pompe 5 est en liaison avec la poche souple 3 installée à l'intérieur de la coque 1. Selon une caractéristique particulièrement avantageuse, la ligne de raccordement des deux parties 11 et 12 de la coque 1 s'étend à travers ladite ouverture 13 de sorte que chaque partie de coque définit une partie de l'ouverture 13 comme on peut le voir sur la figure 1. Au niveau de l'ouverture 13, chaque partie de coque 11, 12 définit une partie de collerette 111, 121 qui une fois assemblée constitue une collerette cylindrique complète. Ces parties de collerette 111, 121 font saillie vers le haut à partir de brides 113, 123 qui serviront en combinaison avec des brides complémentaires 114, 124 de logement de fixation pour le support 2 comme on le verra ci-après. Les deux parties de coque 11, 12 peuvent être réalisées séparément par exemple par moulage plastique, et ensuite assemblées. Les deux parties de coque 11 et 12 peuvent aussi être reliées par une articulation 10 par exemple au niveau de leur bord opposé à l'ouverture 13 comme on peut le voir sur la figure 1. Selon cette forme de réalisation, les deux parties de coque 11 et 12 sont moulées ensemble de manière monobloc et simplement reliées par des ponts de matière d'épaisseur plus fine 10, qui font fonction d'articulation. Ainsi, la totalité de la coque 1 peut être moulée en une seule opération. Que les deux parties de coque 11 et 12 soient reliées ou séparées, on peut prévoir au niveau de leur ligne de raccordement commune 14 des moyens d'alignement et de centrage 112, 122 sous la forme de picots 112 qui viennent s'insérer à l'intérieur de trous 122 réalisés dans l'autre partie de coque. On assure ainsi un raccordement parfaitement aligné des deux parties de coque 11 et 12. Simultanément, on assure que l'ouverture 13 est parfaitement formée par les deux collerettes 111 et 121 des deux coques 11 et 12.

Comme susmentionné, la poche souple 3 peut être directement soudée sur le corps de la pompe 5. On peut dans ce cas imaginer un corps de pompe définissant un manchon de raccordement sur lequel l'ouverture 31 de la poche souple est soudée. Le maintien de la pompe 5 et de sa poche 3 associée peut alors simplement être réalisé en refermant les deux parties de coque 11 et 12 sur le corps de la pompe de manière à la maintenir dans l'ouverture 13. La fermeture définitive de la coque 1 peut par exemple être réalisée par quelques points de soudage au niveau de sa ligne de raccordement 14.

Toutefois, dans les exemples utilisés pour illustrer la présente invention, on se sert d'un support de poche 2 qui permet de réaliser la liaison entre la poche 3 et la pompe 5. Dans ce cas, le support de poche 2 est coincé dans l'ouverture 13 des deux parties de coques 11 et 12 comme on peut le voir sur les figures 1 et 2. Plus précisément, le support de poche 2 comprend un manchon de raccordement 21 sur lequel l'ouverture de la poche 31 est fixée, par exemple par thermosoudage, une douille 22 qui fait saillie vers le haut et sur laquelle vient reposer la pompe 5, et une plaque 23 s'étendant horizontalement autour de la douille 22 et du manchon 21 au niveau de leur jonction. Une ouverture de passage est définie à travers le manchon 21, la plaque 23 et la douille 22 pour faire communiquer l'ouverture 31 de la poche souple 3 et l'entrée de la pompe 5 comme on peut le voir sur la figure 4. Pour le maintien du support de poche 2 sur la coque 1, on se sert de la plaque 23 dont les bords longs latéraux viennent se loger dans l'espace défini entre les deux brides 113 et 114 d'une part et 123, 124 d'autre part, comme on peut le voir sur la figure 4. Une fois refermées, les deux demi-coques 11 et 12, qui sont sensiblement identiques, maintiennent parfaitement le support de poche 2 entre elles.

On notera qu'il est particulièrement aisé de mettre en place le support 2 équipé de la poche souple 3 à l'intérieur des demi-coques 11 et 12 étant donné que l'ouverture est maximale et non plus limitée à la seule ouverture 13 comme c'est le cas dans les dispositifs de l'art antérieur. Une fois le support 2 et la poche souple installés dans la coque 1, il suffit de remplir la poche de produit fluide puis de monter la pompe 5 sur le support 2. Pour ce faire, on utilise la bague de fixation 4 qui permet un encliquetage définitif de la pompe 5 sur la douille 22. En se référant plus particulièrement à la figure 5 qui montre de manière agrandie les différentes fixations mutuelles des éléments constitutifs du distributeur, on peut voir que la bague de fixation 4 est reliée dans cet exemple de réalisation de manière monobloc avec le corps de la pompe 5. Il est également envisageable et même plus conventionnel d'utiliser une bague de fixation 4 qui soit entièrement séparée de la pompe 5. La bague de fixation 4 comprend une couronne de fixation 42 qui définit un logement d'encliquetage entre une surface 422 et un cordon d'encliquetage 421 qui coopèrent avec la douille 22 avantageusement par l'interposition d'un joint d'étanchéité 6. Pour ce faire, la douille 22 est pourvue à son extrémité supérieure d'un bourrelet 221 qui fait saillie vers l'extérieur. Le cordon d'encliquetage 422 est adapté à venir se loger en dessous du bourrelet saillant 221 de la douille 22 en écrasant le joint 6 entre l'extrémité de la douille 22 et la surface d'appui 422 formée par la couronne de fixation 42. Lorsque la bague de fixation est séparée de la pompe 5, le corps de pompe 5 définit une collerette que l'on vient coincer entre la surface 422 et le joint 6. De cette manière, on réalise une fixation sure de la pompe 5 sur la douille 22 du support de poche 2.

En outre, la bague de fixation 4 incorpore une couronne de maintien 41 qui permet de verrouiller les deux parties de coque 11 et 12 ensemble sans qu'il soit nécessaire de réaliser des points de soudure au niveau de leur ligne de raccordement 14. Cette couronne de maintien 41 vient en prise sur l'extérieur de la collerette 111, 121 des deux parties de coque 11 et 12 qui forment l'ouverture 13. En maintenant ainsi ces deux parties de collerette 111 et 121, les deux demi-coques 11 et 12 sont parfaitement verrouillées.

Ainsi, à l'aide d'une seule pièce, qui de surcroît peut être réalisée de manière monobloc avec la pompe 5, on réalise à la fois la fixation définitive de la pompe sur le support 2 et le verrouillage des deux parties de coque 11 et 12 ensemble qui permettent le maintien du support de poche 2 dans la coque rigide 1.

Dans la première forme de réalisation représentée sur les figures 1 à 3, les deux parties de coque, une fois refermées, renferment la poche souple qui n'est alors plus visible si la coque est réalisée en un matériau opaque.

Dans la seconde forme de réalisation représentée sur la figure 6, les deux parties de coque forment chacune un cadre ou carcan définissant à l'intérieur une large fenêtre 115, 125 à travers laquelle la poche souple 3 est visible. Une ou avantageusement les deux parties de coque peuvent être formées avec une telle fenêtre. Le terme coque doit donc être ici interprété dans un sens large.

La coque ne fait alors qu'entourer ou encadrer la poche souple. La poche peut être prise sur son pourtour entre les deux parties de cadre de la coque. La poche peut être maintenue au niveau de son fond 33 entre les deux parties de cadre. Pour ce faire, le fond de la poche est percé de deux trous 34, et les parties de cadre sont formées avec un système de tétons 104, 105 destinés à passer à travers les trous 34 pour ainsi tenir la poche. Cette dernière n'est maintenue qu'au niveau de son fond 33, les bords latéraux 32, bien que disposés entre les parties de cadre, étant libres de mouvement pour permettre à la poche de varier de volume.

Une autre particularité de ce mode de réalisation vient de la technique d'assemblage des deux parties de coque. En effet, alors que dans l'autre mode de réalisation, les deux parties de coque sont articulées, elles sont ici assemblées au moyen de systèmes d'encliquetage mâle-femelle 101, 102. Chaque partie de coque peut par exemple former, au niveau de son fond, opposé à l'ouverture 13, un oeil 101 et un téton 102 ; le téton d'une partie de coque étant adapté à venir se loger par encliquetage dans l'oeil de l'autre partie de coque, et vice-versa. Les deux parties de coque peuvent alors être parfaitement identiques, d'où une économie en outillage de moule. Un tel système d'assemblage ou similaire peut bien entendu être mis en oeuvre dans le mode de réalisation précédent à la place de l'articulation.

## Revendications

1. Distributeur de produit fluide comprenant :
- une poche souple (3) contenant ledit produit fluide et pourvue d'une ouverture (31),
- un organe de distribution (5), tel qu'une pompe pour prélever du produit contenu dans la poche souple à travers ladite ouverture,
- une coque (1) entourant ladite poche (3) et pourvue d'une ouverture (13) coïncidant avec celle (31) de la poche souple, ladite coque (1) étant réalisée en deux parties (11, 12) raccordées l'une à l'autre le long d'une ligne de raccordement (14) passant à travers l'ouverture (13) de ladite coque de sorte que chaque partie (11, 12) de coque forme une partie de l'ouverture de la coque,
- un support de poche (2) auquel l'ouverture (31) de la poche souple (3) est fixée, ledit support étant maintenu en position entre les deux parties (11, 12) de coque au niveau de l'ouverture (13) de la coque,
- une bague de fixation (4) de l'organe de distribution, comprenant une couronne de maintien (41) engagée sur l'ouverture de la coque pour maintenir les deux parties de coque ensemble,
**caractérisé en ce que** la bague de fixation comprend également
- une couronne de fixation (42) encliquetée sur le support de poche.

2. Distributeur selon la revendication 1, dans lequel les deux parties de coque (11, 12) comprennent des moyens d'assemblage (101, 102) situés du côté opposé à l'ouverture (13).

3. Distributeur selon la revendication 2, dans lequel les moyens d'assemblage comprennent deux systèmes d'encliquetage (101, 102) du type mâle-femelle, chaque partie de coque formant un connecteur mâle (102) et un connecteur femelle (101) destinés à coopérer respectivement avec un connecteur femelle (101) et un connecteur mâle (102) formés par l'autre partie de coque.

4. Distributeur selon l'une quelconque des revendications précédentes, dans lequel les deux parties (11, 12) forment deux demi-coques identiques.

5. Distributeur selon la selon l'une quelconque des revendications précédentes, dans lequel les parties de coque (11, 12) comprennent au niveau de leur ligne de raccordement (14) des moyens d'alignement et de centrage (112, 122) pour assurer un raccordement parfaitement aligné des deux parties de coque.

6. Distributeur selon l'une quelconque des revendications précédentes, dans lequel au moins une partie (11, 12) de la coque est formée avec une fenêtre au travers de laquelle la poche souple est visible.

7. Distributeur selon la revendication 6, dans lequel la coque se présente sous la forme d'un cadre entourant la poche souple.

## Patentansprüche

1. Abgabevorrichtung für ein Fluid, die folgende Bestandteile umfaßt:
- eine nachgiebige Tasche (3), die das Fluid enthält und mit einer Öffnung (31) versehen ist,
- ein Abgabeorgan (5), wie zum Beispiel eine Pumpe, um das in der nachgiebigen Tasche enthaltene Produkt durch die Öffnung hindurch zu entnehmen,
- eine Schale (1), die die Tasche (3) umgibt und mit einer Öffnung (13) versehen ist, die mit der Öffnung (31) der nachgiebigen Tasche zusammenfällt,
wobei die Schale (1) aus zwei Teilen (11, 12) besteht, die miteinander längs einer Verbindungslinie (14) verbunden sind, die durch die Öffnung (13) der Schale derart hindurch verläuft, dass jeder Teil (11, 12) der Schale einen Teil zum Öffnen der Schale bildet,
- einen Taschenträger (2) an dem die Öffnung (31) der nachgiebigen Tasche (3) befestigt ist, wobei der Träger zwischen den beiden Teilen (11, 12) der Schale im Bereich der Öffnung (13) der Schale in Position gehalten ist, und
- einen Befestigungsring (4) für das Abgabeorgan, der einen Haltekranz (41) umfaßt, der auf der Öffnung der Schale in Eingriff gebracht ist, um die beiden Teile der Schale zusammenzuhalten,
**dadurch gekennzeichnet, dass** der Befestigungsring weiterhin
- einen Befestigungskranz (42) umfaßt, der auf den Taschenträger aufgerastet ist.

2. Abgabevorrichtung nach Anspruch 1, bei der die beiden Teile (11, 12) der Schale Zusammenbaueinrichtungen (101, 102) umfassen, die auf der der Öffnung (13) gegenüberliegenden Seite angeordnet sind.

3. Abgabevorrichtung nach Anspruch 2, bei der die Zusammenbaueinrichtungen zwei Rastsysteme (101, 102) vom eindringenden und aufnehmenden Typ umfassen, wobei jeder Teil der Schale einen eindringenden Verbinder (102) und einen aufnehmenden Verbinder (101) besitzt, die dazu bestimmt sind, jeweils mit einem aufnehmenden Verbinder (101) und einem eindringenden Verbinder (102) zusammenzuwirken, die auf dem anderen Teil der Schale ausgebildet sind.

4. Abgabevorrichtung nach einem der vorhergehenden Ansprüche, bei der die beiden Teile (11, 12) zwei identische Halbschalen bilden.

5. Abgabevorrichtung nach einem der vorhergehenden Ansprüche, bei der die Teile (11, 12) der Schale in Höhe ihrer Verbindungslinie (14) Ausricht- und Zentriereinrichtungen (11, 122) umfassen, um eine perfekt ausgerichtete Verbindung der beiden Schalenteile sicherzustellen.

6. Abgabevorrichtung nach einem der vorhergehenden Ansprüche, bei der wenigstens ein Teil (11, 12) der Schale mit einem Fenster ausgebildet ist, durch das hindurch die nachgiebige Tasche sichtbar ist.

7. Abgabevorrichtung nach Anspruch 6, bei der die Schale in Form eines Rahmens ausgebildet ist, der die nachgiebige Tasche umgibt.

## Claims

1. A fluid dispenser comprising:
a flexible pouch (3) containing said fluid and provided with an opening (31);
a dispensing member (5) such as a pump for drawing off fluid contained in the flexible pouch through said opening;
a shell (1) surrounding said pouch (3) and provided with an opening (13) that coincides with the opening (31) of the flexible pouch, said shell (1) being made in two portions (11, 12) connected together along a connection line (14) passing through the opening (13) in said shell so that each shell portion (11, 12) forms a portion of the opening in the shell;
a pouch support (2) to which the opening (31) in the flexible pouch (3) is fixed, said support being held in position between the two shell portions (11, 12) at the opening (13) in the shell; and
a fixing ring (4) for fixing the dispensing member, comprising a holding band portion (41) engaged over the opening in the shell to hold the two shell portions together;
said dispenser being **characterized in that** the fixing ring also comprises:
a fixing band portion (42) snap-fastened onto the pouch support.

2. A dispenser according to claim 1, in which the two shell portions (11, 12) are provided with assembly means (101, 102) situated on the side opposite from the opening (13).

3. A dispenser according to claim 2, in which the assembly means comprise two snap-fastening systems (101, 102) of the male-female type, each shell portion forming a male connector (102) and a female connector (101) that serve to co-operate respectively with a female connector (101) and with a male connector (102) formed by the other shell portion.

4. A dispenser according to any preceding claim, in which the two portions (11, 12) form two identical half-shells.

5. A dispenser according to any preceding claim, in which, at their connection line (14) the shell portions (11, 12) are provided with alignment and centering means (112, 122) for guaranteeing that the two shell portions are connected together in proper alignment.

6. A dispenser according to any preceding claim, in which at least one portion (11, 12) of the shell is provided with a window via which the flexible pouch is visible.

7. A dispenser according to claim 6, in which the shell is in the form of a frame surrounding the flexible pouch.
